# EUROPÄISCHE PATENTSCHRIFT

(11) **EP 3 997 725 B1**
(45) Veröffentlichungstag und Bekanntmachung des Hinweises auf die Patenterteilung: **02.10.2024**
(21) Anmeldenummer: 20764012.9
(22) Anmeldetag: 12.08.2020
(51) Int. Cl.: H01H 33/86, H01H 33/90

(54) **UNTERTEILEN EINES HEIZVOLUMENS EINES LEISTUNGSSCHALTERS**
DIVIDING A HEATING VOLUME OF A POWER CIRCUIT
DIVISION D'UN VOLUME DE CHAUFFAGE D'UN CIRCUIT DE PUISSANCE

(30) Priorität: 03.09.2019 DE 102019213344
(43) Veröffentlichungstag der Anmeldung: 18.05.2022
(73) Patentinhaber: Siemens Energy Global GmbH & Co. KG, 81739 München (DE)
(72) Erfinder: CERNAT, Radu-Marian, 10585 Berlin (DE); CHYLA, Thomas, 14089 Berlin (DE); REICHERT, Frank, 06667 Weißenfels (DE); TEICHMANN, Jörg, 14624 Dallgow-Döberitz (DE)
(86) Internationale Anmeldenummer: PCT/EP2020/072589
(87) Internationale Veröffentlichungsnummer: WO 2021/043549

(56) Entgegenhaltungen:
- EP-A2- 0 177 714
- WO-A1-2012/123032
- WO-A1-2018/024435
- DE-A1- 19 850 395
- DE-C1- 19 547 522

## Beschreibung

Die Erfindung betrifft eine Trennwand zum Unterteilen eines Heizvolumens eines Leistungsschalters, insbesondere eines Selbstkompressionsleistungsschalters, und ein Verfahren zum Herstellen einer derartigen Trennwand.

Ein Leistungsschalter, wie z. B. aus der DE 195 47 522 C1 bekannt, dient zum Öffnen und Schließen eines Strompfads, insbesondere um vor Überlastströmen und Kurzschlussströmen zu schützen. In der Regel weist ein Leistungsschalter zwei Lichtbogenkontaktelemente auf, die beim Öffnen und Schließen des Strompfads relativ zueinander bewegt werden und zwischen denen beim Öffnen des Strompfads in einem Lichtbogenraum ein Lichtbogen gezündet wird.

Ein Selbstkompressionsleistungsschalter, der auch als Selbstblasschalter bezeichnet wird, ist mit einem Löschgas, beispielsweise mit Schwefelhexafluorid, befüllt und nutzt einen Teil der im Lichtbogen freigesetzten Energie für einen Löschdruckaufbau zum Löschen des Lichtbogens, wodurch er im Vergleich beispielsweise zu Doppeldüsenleistungsschaltern weniger Antriebsenergie benötigt. Beim Öffnen des Strompfads wird zwischen den Lichtbogenkontakten ein Lichtbogen gezündet, der beim Überschreiten einer geometriespezifischen Mindeststromstärke eine Isolierdüsenengstelle vollständig verschließt. Der Lichtbogenraum ist durch einen Heizkanal mit einem abgetrennten Heizvolumen verbunden, in welchem durch das Einströmen von heißem Gas aus dem Lichtbogenraum und dessen Vermischung mit dem kalten Gas im Heizvolumen der Löschdruck generiert wird.

Für einen effektiveren Löschdruckaufbau wird das Heizvolumen oft in geeigneter Art und Weise in zwei Teilvolumina separiert. Bei kleinen Strömen (Betriebsströmen, Teillasten) wird vorrangig das kleinere der Teilvolumina für den Löschdruckaufbau und bei großen Strömen das gesamte Heizvolumen für den Löschdruckaufbau genutzt.

Die Separation des Heizvolumens erfolgt im Stand der Technik bisher durch einen sogenannten Trennzylinder, der über permanente Öffnungen (z.B. einfache Bohrungen) die beiden Teilvolumina verbindet.

Der Erfindung liegt die Aufgabe zugrunde, ein verbessertes Unterteilen eines Heizvolumens eines Leistungsschalters in zwei Teilvolumina zu ermöglichen.

Die Aufgabe wird erfindungsgemäß durch eine Trennwand mit den Merkmalen des Anspruchs 1, ein Verfahren zum Herstellen einer derartigen Trennwand mit den Merkmalen des Anspruchs 8 und einen Leistungsschalter mit den Merkmalen des Anspruchs 10 gelöst.

Vorteilhafte Ausgestaltungen der Erfindung sind Gegenstand der Unteransprüche.

Eine erfindungsgemäße Trennwand zum Unterteilen eines Heizvolumens eines Leistungsschalters in ein erstes Teilvolumen und ein zweites Teilvolumen umfasst wenigstens eine Wandöffnung, die eine Gasströmung zwischen den Teilvolumina ermöglicht und eine von einer Druckdifferenz zwischen einem Druck in dem ersten Teilvolumen und einem Druck in dem zweiten Teilvolumen abhängige aerodynamisch wirksame Öffnungsfläche aufweist.

Unter der aerodynamisch wirksamen Öffnungsfläche einer Wandöffnung wird hier eine effektive Querschnittsfläche der Wandöffnung verstanden, die beispielsweise als Produkt von einer geometrischen (tatsächlichen) Öffnungsfläche der Wandöffnung und einer öffnungsspezifischer Ausflusszahl definiert wird. Die Ausflusszahl einer Wandöffnung berücksichtigt die Strömungswiderstände wie die Formgebung der Wandöffnung, Einbauten in der Wandöffnung oder Art und/oder Häufigkeit der Richtungsänderung einer Strömung durch die Wandöffnung.

Eine erfindungsgemäße Trennwand ermöglicht eine Aufteilung des aus dem Lichtbogenraum in das Heizvolumen strömenden Heißgases auf zwei Teilvolumina des Heizvolumens in Abhängigkeit von einem Druck des Heißgases durch spezielle Wandöffnungen in der Trennwand, deren aerodynamisch wirksame Öffnungsfläche von der Druckdifferenz zwischen den Teilvolumina abhängt. Dadurch wird eine den Druck des Heißgases und die Stärke des Lichtbogens berücksichtigende Aufteilung des Heißgases auf die beiden Teilvolumina ermöglicht. Beispielsweise kann erreicht werden, dass bei relativ kleinen Druckdifferenzen das Heißgas im Wesentlichen nur in ein erstes der beiden Teilvolumen gelangt, so dass im ersten Teilvolumen keine oder nur geringe Heißgasverluste auftreten, wodurch der Löschdruckaufbau im ersten Teilvolumen und damit das Löschvermögen verbessert wird. Mit steigender Druckdifferenz gelangt immer mehr Heißgas von dem ersten Teilvolumen in das zweite Teilvolumen, wobei die Strömung von dem ersten Teilvolumen in das zweite Teilvolumen sowohl von der Druckdifferenz als auch von der aerodynamisch wirksamen Öffnungsfläche der wenigstens einen Wandöffnung abhängt. Gegenüber Wandöffnungen, die druckunabhängige aerodynamisch wirksame Öffnungsflächen aufweisen, kann somit eine Strömung des Löschgases von dem ersten Teilvolumen in das zweite Teilvolumen bewirkt werden, die von der Druckdifferenz sowohl direkt als auch indirekt über die aerodynamisch wirksamen Öffnungsflächen der Wandöffnungen abhängt. Dies ermöglicht einen der Lichtbogenstärke sehr gut anpassbaren Aufbau des Löschgasdrucks in dem Heizvolumen.

In einer Ausführungsform umfasst die Trennwand wenigstens einen Öffnungsverschluss, mit dem eine Wandöffnung wenigstens teilweise verschließbar ist und dessen Öffnungszustand von der Druckdifferenz abhängt.

In einer weiteren Ausführungsform ist wenigstens ein Öffnungsverschluss durch ein Federelement, durch das eine von der Druckdifferenz abhängige Rückstellkraft auf den Öffnungsverschluss ausübbar ist, an einen Trennwandbereich der Trennwand gekoppelt, der an die von dem Öffnungsverschluss wenigstens teilweise verschließbare Wandöffnung grenzt.

In einer weiteren Ausführungsform umfasst das Federelement eine Feder oder Ventilklappe aus Metall oder mindestens ein entsprechend federndes Kunststoffteil.

In einer weiteren Ausführungsform ist wenigstens ein Öffnungsverschluss über einen elastischen Verbindungsbereich mit einem Trennwandbereich der Trennwand verbunden, der an die von dem Öffnungsverschluss wenigstens teilweise verschließbare Wandöffnung grenzt.

Wenigstens eine Wandöffnung ist erfindungsgemäß als ein mäanderartiger Strömungskanal zwischen den Teilvolumina ausgebildet.

Der wenigstens eine mäanderartige Strömungskanal weist ein Strömungswiderstandselement auf, das durch eine in dem Strömungskanal strömende Gasströmung elastisch auslenkbar ist.

In einer weiteren Ausführungsform weist die Trennwand ferner wenigstens eine Wandverstärkung auf, die aus einem Verstärkungsmaterial gefertigt ist, das eine höhere Festigkeit aufweist als ein Umgebungsmaterial, in das die Wandverstärkung eingebettet ist.

Eine solche Wandverstärkung oder Einlage stabilisiert die Konstruktion und ermöglicht Materialersparnis, Platzoptimierung, mehr Platz für das Löschgas und eine effektive Vergrößerung des Heizvolumens.

In einer weiteren Ausführungsform weist die Trennwand eine im Wesentlichen hohlzylindrische Form auf, ist also als ein Trennzylinder gebildet.

In einer weiteren Ausführungsform sind zumindest Außenoberflächen der Trennwand aus Polytetrafluorethylen gefertigt.

Gemäß einem Aspekt der vorliegenden Erfindung wird die Trennwand mittels 3D-Druck hergestellt.

Auf diese Weise sind Formen realisierbar, die in konventioneller Technik nicht herstellbar sind.

In einer Ausführungsform wird die Trennwand auf ein Trägerbauteil gedruckt. Auf diese Weise reduziert sich die Anzahl an Einzelteilen und die Montage wird erleichtert.

Die Erfindung betrifft ferner einen Leistungsschalter mit einer Trennwand wie oben beschrieben, wobei die Trennwand ein Heizvolumen in zwei Teilvolumina unterteilt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: eine schematische Schnittdarstellung eines Leistungsschalters,
- FIG 2: eine schematische Schnittdarstellung einer ersten Ausführungsform einer erfindungsgemäßen Trennwand für einen Leistungsschalter im Bereich einer Wandöffnung,
- FIG 3: eine schematische Schnittdarstellung einer zweiten Ausführungsform einer erfindungsgemäßen Trennwand für einen Leistungsschalter im Bereich einer Wandöffnung, und
- FIG 4: eine schematische Schnittdarstellung einer dritten Ausführungsform einer erfindungsgemäßen Trennwand für einen Leistungsschalter im Bereich einer Wandöffnung.

Einander entsprechende Teile sind in den Figuren mit den gleichen Bezugszeichen versehen.

Figur 1 ist eine schematische Schnittdarstellung eines Leistungsschalters 1 im Bereich eines Lichtbogenraums 2. In dem Lichtbogenraum 2 wird ein Lichtbogen zwischen zwei (nicht dargestellten) Lichtbogenkontaktelementen gezündet, die beim Öffnen und Schließen eines Strompfads relativ zueinander bewegt werden. Beispielsweise ist ein erstes Lichtbogenkontaktelement ein stiftartiges Pinelement und ein zweites Lichtbogenkontaktelement ist ein Rohrelement mit einer Öffnung, in die das Pinelement beim Schließen des Strompfads hineinbewegt wird und aus der das Pinelement beim Öffnen des Strompfads herausbewegt wird.

Der Leistungsschalter 1 kann als ein Selbstkompressionsleistungsschalter ausgebildet sein, der die im Lichtbogen freigesetzte Energie für den Löschdruckaufbau umsetzt, wodurch er im Vergleich zu einem Doppeldüsenleistungsschalter weniger Antriebsenergie benötigt. Während eines Ausschaltvorganges, das heißt beim Öffnen des Strompfads, wird zwischen den Lichtbogenkontaktelementen ein Lichtbogen gezündet, der beim Überschreiten einer geometriespezifischen Mindeststromstärke eine Isolierdüsenengstelle vollständig verschließt. Der Lichtbogenraum 2 ist durch einen Heizkanal 4 mit einem abgetrennten Heizvolumen 3 verbunden, in welchem durch das Einströmen von heißem Gas aus dem Lichtbogenraum 2 und dessen Vermischung mit dem kalten Gas im Heizvolumen 3 ein Löschdruck generiert wird. Die Pfeile deuten Richtungen einer Gasströmung H des Gases an. Der Lichtbogenraum 2 und das Heizvolumen 3 sind im Wesentlichen rotationssymmetrisch zu einer Rotationsachse A ausgebildet, entlang derer die Lichtbogenkontaktelemente relativ zueinander bewegt werden. Dabei verläuft die Rotationsachse A durch den Lichtbogenraum 2, und das Heizvolumen 3 ist ein in einer Radialrichtung r von der Rotationsachse A beabstandetes um die Rotationsachse A herum angeordnetes Volumen.

Für einen effektiveren Löschdruckaufbau ist das Heizvolumen 3 in geeigneter Art und Weise in zwei Teilvolumina 3.1, 3.2 separiert. Bei kleinen Strömen (Betriebsströmen, Teillasten) kann vorrangig ein erstes Teilvolumen 3.1 für den Löschdruckaufbau und bei großen Strömen das gesamte Heizvolumen 3 für den Löschdruckaufbau genutzt werden.

Die Separation des Heizvolumens 3 erfolgt im Stand der Technik durch eine Trennwand 5, insbesondere einen sogenannten Trennzylinder, der permanente Wandöffnungen 6 aufweist (z. B. einfache Bohrungen), die die beiden Teilvolumina 3.1, 3.2 verbinden.

Erfindungsgemäße Ausführungsformen der Trennwand 5 im Bereich von Wandöffnungen 6 sind in den Figuren 2 bis 4 gezeigt. Diese Wandöffnungen 6 weisen jeweils eine von einer Druckdifferenz zwischen einem Druck in dem ersten Teilvolumen 3.1 und einem Druck in dem zweiten Teilvolumen 3.2 abhängige aerodynamisch wirksame Öffnungsfläche auf. Die Druckdifferenz ist definiert als das Ergebnis der Subtraktion des Drucks in dem zweiten Teilvolumen 3.2 von dem Druck in dem ersten Teilvolumen 3.1. Durch einen Lichtbogen im Lichtbogenraum 2 erhitztes Löschgas strömt durch den Heizkanal 4 zunächst vornehmlich in das erste Teilvolumen 3.1 des Heizvolumens 3. Von dort strömt ein Teil des Löschgases in das zweite Teilvolumen 3.2, wobei die Strömung von dem ersten Teilvolumen 3.1 in das zweite Teilvolumen 3.2 mit der Druckdifferenz und den mit der Druckdifferenz steigenden aerodynamisch wirksamen Öffnungsflächen der Wandöffnungen 6 zunimmt.

Eine erfindungsgemäße Trennwand 5 kann ferner wenigstens eine Wandverstärkung 12 aufweisen, die aus einem Verstärkungsmaterial gefertigt ist, das eine höhere Festigkeit aufweist als ein Umgebungsmaterial, in das die Wandverstärkung eingebettet ist. Das Umgebungsmaterial ist beispielsweise Polytetrafluorethylen und bildet insbesondere die Außenoberflächen der Trennwand. Das Umgebungsmaterial und das Verstärkungsmaterial sind elektrisch nichtleitende Materialien.

Die Trennwand 5 hat eine im Wesentlichen hohlzylindrische Form, deren Zylinderachse mit der Rotationsachse A zusammenfällt.

Figur 2 ist eine schematische Schnittdarstellung einer ersten Ausführungsform einer erfindungsgemäßen Trennwand 5 für einen Leistungsschalter 1 im Bereich einer Wandöffnung 6. Die Trennwand 5 weist einen Öffnungsverschluss 7 auf, mit dem die Wandöffnung 6 wenigstens teilweise verschließbar ist und dessen Öffnungszustand von der Druckdifferenz abhängt.

Der Öffnungsverschluss 7 ist durch ein Federelement 8, durch das eine von der Druckdifferenz abhängige Rückstellkraft auf den Öffnungsverschluss 7 ausübbar ist, an einen Trennwandbereich der Trennwand 5 gekoppelt, der an die von dem Öffnungsverschluss 7 wenigstens teilweise verschließbare Wandöffnung 6 grenzt.

Das Federelement 8 kann eine Feder oder Ventilklappe aus Metall oder mindestens ein entsprechend federndes Kunststoffteil umfassen. In der gezeigten Ausführungsform umfasst der Öffnungsverschluss 7 ein keilförmiges Element, das eine schräg in der Gasströmung H liegende Fläche aufweist, sodass das keilförmige Element durch die Gasströmung H quer zur Gasströmung H entgegen der Kraft des Federelements 8 verdrängt wird. Je höher die Druckdifferenz ist, umso weiter wird der Öffnungsverschluss 7 geöffnet und umso größer wird damit die aerodynamisch wirksame Öffnungsfläche der Wandöffnung 6.

Figur 3 ist eine schematische Schnittdarstellung einer zweiten Ausführungsform einer erfindungsgemäßen Trennwand 5 für einen Leistungsschalter 1 im Bereich einer Wandöffnung 6. Die Wandöffnung 6 ist als ein mäanderartiger Strömungskanal 10 zwischen dem ersten Teilvolumen 3.1 und dem zweiten Teilvolumen 3.2 ausgebildet. Der Strömungskanal 10 kann ein Strömungswiderstandselement 9 aufweisen, das durch die in dem Strömungskanal 10 strömende Gasströmung H elastisch auslenkbar ist. Je höher die Druckdifferenz ist, umso höher wird der Gasstrom durch den Strömungskanal 10 und umso größer wird damit die aerodynamisch wirksame Öffnungsfläche der von dem Strömungskanal 10 gebildeten Wandöffnung 6.

Figur 4 ist eine schematische Schnittdarstellung einer vierten Ausführungsform einer erfindungsgemäßen Trennwand 5 für einen Leistungsschalter 1 im Bereich einer Wandöffnung 6. Die Wandöffnung 6 ist durch einen Öffnungsverschluss 7, dessen Öffnungszustand von der Druckdifferenz abhängt, wenigstens teilweise verschließbar. Der Öffnungsverschluss 7 ist über einen elastischen Verbindungsbereich 11 mit einem Trennwandbereich der Trennwand verbunden, der an die von dem Öffnungsverschluss 7 wenigstens teilweise verschließbare Wandöffnung 6 grenzt. Je höher die Druckdifferenz ist, umso weiter wird der Öffnungsverschluss 7 geöffnet und umso größer wird damit die aerodynamisch wirksame Öffnungsfläche der Wandöffnung 6.

Die Trennwand 5 wird mit einem 3D-Druck hergestellt. Dabei wird die Trennwand 5 beispielsweise auf ein Trägerbauteil 13 gedruckt. Auf diese Weise reduziert sich die Anzahl an Einzelteilen und die Montage wird erleichtert.

Merkmale der in den Figuren 2 bis 4 dargestellten Ausführungsbeispiele sind miteinander, insbesondere zwischen den in den Figuren 2 bis 4 dargestellten Ausführungsbeispielen, frei kombinierbar. Ferner kann die Trennwand 5 eine von einem Hohlzylinder abweichende Grundform aufweisen.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung, der von den beigelegten Ansprüchen definiert ist, zu verlassen.

## Patentansprüche

1. Trennwand (5) zum Unterteilen eines Heizvolumens (3) eines Leistungsschalters (1) in ein erstes Teilvolumen (3.1) und ein zweites Teilvolumen (3.2), die Trennwand (5) umfassend
- wenigstens eine Wandöffnung (6), die eine Gasströmung (H) zwischen den Teilvolumina (3.1, 3.2) ermöglicht,
**dadurch gekennzeichnet, dass**
die Wandöffnung (6) eine von einer Druckdifferenz zwischen einem Druck in dem ersten Teilvolumen (3.1) und einem Druck in dem zweiten Teilvolumen (3.2) abhängige aerodynamisch wirksame Öffnungsfläche aufweist,
und dass die wenigstens eine Wandöffnung (6) als ein mäanderartiger Strömungskanal (10) zwischen den Teilvolumina (3.1, 3.2) ausgebildet ist, wobei der wenigstens eine mäanderartiger Strömungskanal (10) ein Strömungswiderstandselement (9) aufweist, das durch eine in dem Strömungskanal (10) strömende Gasströmung (H) elastisch auslenkbar ist.

2. Trennwand (5) nach Anspruch 1 mit wenigstens einem Öffnungsverschluss (7), mit dem eine Wandöffnung (6) wenigstens teilweise verschließbar ist und dessen Öffnungszustand von der Druckdifferenz abhängt.

3. Trennwand (5) nach Anspruch 2, wobei wenigstens ein Öffnungsverschluss (7) durch ein Federelement (8), durch das eine von der Druckdifferenz abhängige Rückstellkraft auf den Öffnungsverschluss (7) ausübbar ist, an einen Trennwandbereich der Trennwand (5) gekoppelt ist, der an die von dem Öffnungsverschluss (7) wenigstens teilweise verschließbare Wandöffnung (6) grenzt.

4. Trennwand (5) nach Anspruch 2 oder 3, wobei wenigstens ein Öffnungsverschluss (7) über einen elastischen Verbindungsbereich (11) mit einem Trennwandbereich der Trennwand (5) verbunden ist, der an die von dem Öffnungsverschluss (7) wenigstens teilweise verschließbare Wandöffnung (6) grenzt.

5. Trennwand (5) nach einem der vorhergehenden Ansprüche, ferner aufweisend wenigstens eine Wandverstärkung (12), die aus einem Verstärkungsmaterial gefertigt ist, das eine höhere Festigkeit aufweist als ein Umgebungsmaterial, in das die Wandverstärkung (12) eingebettet ist.

6. Trennwand (5) nach einem der vorhergehenden Ansprüche, die eine im Wesentlichen hohlzylindrische Form aufweist.

7. Trennwand (5) nach einem der vorhergehenden Ansprüche, wobei zumindest Außenoberflächen der Trennwand (5) aus Polytetrafluorethylen gefertigt sind.

8. Verfahren zum Herstellen einer Trennwand (5) nach einem der vorhergehenden Ansprüche mittels 3D-Druck.

9. Verfahren nach Anspruch 8, wobei die Trennwand (5) auf ein Trägerbauteil (13) gedruckt wird.

10. Leistungsschalter (1) mit einer Trennwand (5) nach einem der Ansprüche 1 bis 7, wobei die Trennwand (5) ein Heizvolumen (3) in zwei Teilvolumina (3.1, 3.2) unterteilt.

## Claims

1. Separating wall (5) for dividing a heating volume (3) of a power circuit (1) into a first sub-volume (3.1) and a second sub-volume (3.2), the separating wall (5) comprising
- at least one wall opening (6) which enables a gas flow (H) between the sub-volumes (3.1, 3.2),
**characterized in that**
the wall opening (6) has an aerodynamically effective opening area which is a function of a pressure differential between a pressure in the first sub-volume (3.1) and a pressure in the second sub-volume (3.2),
and **in that**
the at least one wall opening (6) is configured as a meandering flow duct (10) between the sub-volumes (3.1, 3.2), wherein the at least one meandering flow duct (10) has a flow resistance element (9) which by way of a gas flow (H) flowing in the flow duct (10) is able to be elastically deflected.

2. Separating wall (5) according to Claim 1, having at least one opening closure (7) by way of which a wall opening (6) is able to be at least partially closed, the opening state of said opening closure (7) being a function of the pressure differential.

3. Separating wall (5) according to Claim 2, wherein at least one opening closure (7) by way of a spring element (8), by which a restoring force as a function of the pressure differential is able to be exerted on the opening closure (7), is coupled to a separating wall region of the separating wall (5) which is adjacent to the wall opening (6) that is able to be at least partially closed by the opening closure (7).

4. Separating wall (5) according to Claim 2 or 3, wherein at least one opening closure (7) by way of an elastic connection region (11) is connected to a separating wall region of the separating wall (5) which is adjacent to the wall opening (6) that is able to be at least partially closed by the opening closure (7).

5. Separating wall (5) according to one of the preceding claims, furthermore having at least one wall reinforcement (12) which is made from a reinforcement material which is of a greater strength than a surrounding material in which the wall reinforcement (12) is embedded.

6. Separating wall (5) according to one of the preceding claims, the separating wall (5) having a substantially hollow-cylindrical shape.

7. Separating wall (5) according to one of the preceding claims, wherein at least external surfaces of the separating wall (5) are made from polytetrafluoroethylene.

8. Method for producing a separating wall (5) according to one of the preceding claims by means of 3D printing.

9. Method according to Claim 8, wherein the separating wall (5) is printed onto a carrier component (13).

10. Power circuit (1) having a separating wall (5) according to one of Claims 1 to 7, wherein the separating wall (5) divides a heating volume (3) into two sub-volumes (3.1, 3.2).

## Revendications

1. Cloison (5) de subdivision d'un volume (3) de chauffage d'un disjoncteur (1) en un premier volume (3.1) partiel et en un deuxième volume (3.2) partiel, la cloison (5) comprenant
- au moins une ouverture (6) de paroi, qui rend possible un écoulement (H) de gaz entre les volumes (3.1, 3.2) partiels,
**caractérisée en ce que**
l'ouverture (6) de paroi a une surface d'ouverture efficace aérodynamiquement en fonction d'une différence de pression entre une pression dans le premier volume (3.1) partiel et une pression dans le deuxième volume (3.2) partiel,
et **en ce que** la
au moins une ouverture (6) de paroi est constituée sous la forme d'un conduit (10) d'écoulement sinueux entre les volumes (3.1, 3.2) partiels, dans laquelle le au moins un conduit (10) d'écoulement sinueux a un élément (9) de résistance à l'écoulement, qui peut être dévié élastiquement par un écoulement (H) de gaz passant dans le conduit (10) d'écoulement.

2. Cloison (5) suivant la revendication 1, comprenant au moins une fermeture (7) d'ouverture, par laquelle une ouverture (6) de paroi peut être fermée au moins en partie et dont l'état d'ouverture dépend de la différence de pression.

3. Cloison (5) suivant la revendication 2, dans laquelle au moins une fermeture (7) d'ouverture est, par un élément (8) de ressort, par lequel une force de rappel qui dépend de la différence de pression peut être appliquée à la fermeture (7) d'ouverture, accouplée à une partie de la cloison (5), qui est voisine de l'ouverture (6) de paroi pouvant être fermée au moins en partie par la fermeture (7) d'ouverture.

4. Cloison (5) suivant la revendication 2 ou 3, dans laquelle au moins une fermeture (7) d'ouverture est, par une partie (11) élastique de liaison, reliée à une partie de la cloison (5), qui est voisine de l'ouverture (6) de paroi pouvant être fermée au moins en partie par la fermeture (7) d'ouverture.

5. Cloison (5) suivant l'une des revendications précédentes, comportant en outre au moins un renfort (12) de paroi, qui est fabriqué en un matériau de renfort, ayant une résistance plus grande qu'un matériau environnant, dans lequel le renfort (12) de paroi est incorporé.

6. Cloison (5) suivant l'une des revendications précédentes, qui a sensiblement la forme d'un cylindre creux.

7. Cloison (5) suivant l'une des revendications précédentes, dans laquelle au moins des surfaces extérieures de la cloison (5) sont en polytétrafluoroéthylène.

8. Procédé de fabrication d'une cloison (5) suivant l'une des revendications précédentes, au moyen d'une impression en 3D.

9. Procédé suivant la revendication 8, dans lequel on imprime la cloison (5) sur une pièce (13) de support.

10. Disjoncteur (1) comprenant une cloison (5) suivant l'une des revendications 1 à 7, la cloison (5) subdivisant un volume (3) de chauffage en deux volumes (3.1, 3.2) partiels.
